# FASCICULE DE BREVET EUROPEEN

(11) **EP 3 767 222 B1**
(45) Date de publication et mention de la délivrance du brevet: **25.05.2022**
(21) Numéro de dépôt: 20184996.5
(22) Date de dépôt: 09.07.2020
(51) Int. Cl.: F41J 13/00

(54) **DISPOSITIF RECUPERATEUR DE BALLES D'ARMES A FEU**
PATRONENHÜLSENSAMMELVORRICHTUNG FÜR FEUERWAFFE
BULLET-RECOVERY DEVICE FOR A FIREARM

(30) Priorité: 16.07.2019 FR 1907998
(43) Date de publication de la demande: 20.01.2021
(73) Titulaire: Guerriero, Pierre-Jean, 21600 Longvic (FR)
(72) Inventeur: Guerriero, Pierre-Jean, 21600 Longvic (FR)
(74) Mandataire: Oudin, Stéphane

(56) Documents cités:
- GB-A- 190 217 036
- US-A- 2 772 092
- US-A- 3 737 165

## Description

### Domaine technique de l'invention

La présente invention se rapporte au domaine général de l'écologie et la protection de l'environnement. Elle vise plus particulièrement la récupération de balles projetées avec des armes à feu sur un stand de tir sportif et/ou professionnel.

### Etat de la technique

Pour s'entrainer à tirer sur des cibles avec des armes à feu telles que, par exemple, des carabines, des fusils d'assaut ou encore des pistolets, il est connu d'utiliser des stands de tirs sportifs et/ou professionnels. De manière classique, ces stands de tirs comportent de grandes buttes d'arrêt de tirs constituées d'un mélange de terre, de sable et/ou de graviers et devant lesquelles sont positionnées les cibles. Le but de ces buttes d'arrêt est d'absorber les balles projetées en évitant que ces dernières, une fois les cibles traversées, ne ricochent et/ou partent hors des stands de tir. Ces buttes d'arrêt sont certes efficaces mais présentent, du fait de leur constitution, l'inconvénient majeur de rendre difficile voire quasiment impossible la récupération de toutes les balles projetées. Dès lors, ces buttes d'arrêt, qui peuvent renfermer d'importantes quantités de balles projetées, représentent potentiellement un risque de contamination du stand de tirs associé et plus généralement de l'environnement, puisque les balles projetées sont principalement constituées de métaux lourds tels que le plomb, le zinc, le cuivre et l'antimoine.

Par ailleurs, une norme française est actuellement à l'étude pour rendre obligatoire la dépollution des stands de tirs sportifs et/ou professionnels et, par conséquent, la récupération de l'intégralité des balles projetées.

Il est connu des dispositifs de récupération des balles tels que ceux décrits dans les demandes de brevet américain US 2 772 092 et US 3 737 165, mais ces derniers présentent un certain nombre d'inconvénients comme la complexité et le manque d'efficacité

### Résumé de l'invention

Le but de la présente invention est de pallier les inconvénients des buttes d'arrêts connues de stands de tirs en proposant un dispositif simple à mettre en œuvre et permettant de récupérer, de façon pérenne et rapide, l'intégralité des balles projetées et donc d'éviter toute contamination du stand de tirs associé et plus généralement de l'environnement.

Conformément à l'invention, il est donc proposé un dispositif de récupération de balles pour des stands de tir pour des tireurs sportifs et/ou professionnels utilisant des armes à feu, ledit dispositif de récupération comprenant au moins selon le sens de déplacement des balles projetées :
- une cloison arrière étant une plaque imperméable aux balles projetées comportant le long de son bord inférieur ou supérieur un déflecteur,
- une pluralité d'éléments déviateurs disposés devant ladite cloison conformés pour dévier les balles projetées en direction dudit déflecteur, et
- un caniveau de récupération des balles projetées disposé au moins en partie sous l'ensemble cloison arrière - éléments déviateurs,
la section transversale dudit déflecteur étant en forme générale de C de manière à rabattre contre ladite cloison arrière les balles projetées déviées par cette dernière.

Le dispositif de récupération peut comporter une cloison avant perméable aux balles projetées disposée devant les éléments déviateurs.

De manière avantageuse, la cloison avant s'étend sensiblement verticalement et comporte au moins une toile avant tendue réalisée à partir d'un matériau non rigide et non fragile.

La cloison avant comporte en outre une toile arrière semblable à la toile avant et tendue sensiblement parallèlement à cette dernière du côté des éléments déviateurs, l'écartement entre les toiles avant et arrière étant avantageusement réglable.

La cloison avant comporte également une couche amortissante disposée entre les toiles avant et arrière.

La cloison arrière présente avantageusement une inclinaison orientée vers le déflecteur, selon le sens de déplacement des balles projetées.

Les éléments déviateurs sont de préférence des plaques disposées les unes au-dessus des autres et présentant une inclinaison orientée vers le déflecteur de la cloison arrière, selon le sens de déplacement des balles projetées.

Les éléments déviateurs présentent de manière avantageuse une courbure orientée vers ledit déflecteur.

Le caniveau de récupération est aménagé dans le sol S des stands de tirs.

Le dispositif de récupération comporte avantageusement une plaque de guidage rejoignant le bas de la cloison arrière à l'intérieur du caniveau de récupération.

### Brève description des figures

D'autres avantages et caractéristiques ressortiront mieux de la description qui va suivre d'un mode d'exécution de l'invention en référence à la figure unique sur laquelle :
[Fig 1] est une vue en coupe sagittale d'un dispositif de récupération de balles projetées selon l'invention.

### Description des modes de réalisation

En référence à la figure 1, l'invention concerne un dispositif de récupération 1 de balles, non représentées, projetées par des armes à feu, ledit dispositif de récupération 1 étant destiné à un stand de tir pour des tireurs sportifs et/ou professionnels et agencé pour reposer au moins en partie sur le sol S globalement horizontal dudit stand de tir.

Selon le sens de déplacement des balles projetées représenté par une flèche sur la figure 1 , ledit dispositif de récupération 1 comprend, de manière avantageuse, au moins :
- une cloison avant 2 perméable aux balles projetées,
- une cloison arrière 3 imperméable aux balles projetées,
- une pluralité d'éléments déviateurs 4 disposés les uns au-dessus des autres devant ladite cloison arrière 3, et
- un caniveau de récupération 5 des balles projetées disposé au moins en partie sous l'ensemble cloison avant 2 - cloison arrière 3 - éléments déviateurs 4.

On désigne ici par "avant" un élément ou une partie d'un élément disposé du côté des tireurs et par "arrière" un élément ou une partie d'un élément disposé du côté opposé. Par ailleurs, on désigne ici par "perméable aux balles projetées" le fait que la cloison avant 2 est configurée pour permettre non pas de stopper les balles projetées, mais juste d'absorber une partie de l'énergie cinétique desdites balles projetées afin de ralentir ces dernières une fois ladite cloison avant 2 traversée. A l'inverse, on désigne ici par "imperméable aux balles projetées" le fait que la cloison arrière 4 fait office de bouclier et est configurée pour dévier les balles projetées.

Compte tenu de la fonction de la cloison avant 2, qui n'est que de ralentir les balles projetées, on comprend bien que selon les types d'armes à feu et de calibres des cartouches utilisés, le dispositif de récupération 1 pourra ne pas comprendre de cloison avant 2, sans sortir du cadre de la présente invention.

Dans l'hypothèse d'un dispositif de récupération 1 comportant une cloison avant 2, cette dernière est de forme globalement rectangulaire ou parallélépipédique et s'étend sensiblement verticalement et parallèlement aux postes de tirs où sont positionnés les tireurs.

On désigne ici par "sensiblement verticalement" le fait qu'un élément ou une partie d'un élément fasse un angle par rapport à au sol S compris entre 45 et 90 degrés.

On comprend bien que la cloison avant 2 aura une résistance à la perforation adaptée aux armes à feu et calibres des cartouches utilisés. Pour ce faire, la cloison avant 2 comporte au moins une toile avant 6 tendue réalisée à partir d'un matériau non rigide et non fragile tel que, par exemple, le caoutchouc.

Selon un mode de réalisation nécessitant une résistance à la perforation plus importante, la cloison avant 2 comporte en outre une toile arrière 7 semblable à la toile avant 6 et tendue sensiblement parallèlement à cette dernière du côté des éléments déviateurs 3, l'écartement entre les toiles avant et arrière 6,7 étant avantageusement réglable.

Selon un mode de réalisation nécessitant une résistance à la perforation encore plus importante, la cloison avant 2 comporte en outre une couche amortissante 8 disposée entre les toiles avant et arrière 6,7, l'épaisseur de ladite couche amortissante 8 étant réglée en fonction des besoins par un écartement plus ou moins important entre les toiles avant et arrière 6,7. La couche amortissante 8 est de préférence constituée par une pluralité de granulats en caoutchouc.

La cloison arrière 3 est une plaque, avantageusement métallique, comportant le long de son bord supérieur un déflecteur 9, dont la section transversale est en forme générale de C de manière à rabattre contre ladite cloison arrière 3 les balles projetées déviées par cette dernière. Pour dévier les balles projetées dans le déflecteur 9, ladite cloison arrière 3 présente avantageusement une inclinaison orientée vers le déflecteur 9, selon le sens de déplacement des balles projetées. La cloison arrière 4 forme avantageusement un angle α par rapport au sol S compris entre 60 et 80 degrés, et de préférence égal à 70 degrés.

Selon un mode de réalisation non représenté, la cloison arrière du dispositif de récupération 1 comporte un déflecteur le long de son bord inférieur, ledit un déflecteur étant alors incliné par rapport à l'horizontale et fait également office de goulotte pour guider les balles projetées déviées dans le caniveau de récupération 5.

De même, la cloison arrière 3 est avantageusement une plaque globalement plane, mais elle pourra également présenter une courbure orientée vers son déflecteur 9 pour dévier les balles projetées de façon progressive.

Par ailleurs, selon un mode de réalisation avantageux, les cloisons avant et arrière 2,3 sont parallèles entre elles.

Les éléments déviateurs 4 ont pour fonction d'absorber une partie de l'énergie cinétique des balles projetées en les déviant en direction du déflecteur 9 de la cloison arrière 3. Ainsi, ces éléments déviateurs 4 sont des plaques globalement, avantageusement métalliques, disposées les unes au-dessus des autres devant la cloison arrière 3 et, le cas échéant, derrière la cloison avant 2, et présentant une inclinaison orientée vers ledit déflecteur 9, selon le sens de déplacement des balles projetées, de manière à dévier ces dernières en direction de ce dernier. Selon un mode de réalisation avantageux, les éléments déviateurs 4 présentent en outre une courbure orientée vers le déflecteur 9 de la cloison arrière 3 pour dévier les balles projetées de façon progressive.

Le caniveau de récupération 5 est de préférence aménagé dans le sol S au moins en partie sous l'ensemble cloison avant 2 - cloison arrière 3 - éléments déviateurs 4, c'est-à-dire que le caniveau de récupération 5 est situé au moins en partie en dessous du bas de l'ensemble cloison avant 2 - cloison arrière 3 - éléments déviateurs 4, et à l'aplomb de ce dernier ou bien décalé tout ou partie par rapport audit ensemble. En fonction de la forme et de la position dudit caniveau de récupération 5, le dispositif de récupération 1 de balles selon l'invention pourra comporter une plaque de guidage 10 rejoignant le bas de la cloison arrière 3 à l'intérieur du caniveau de récupération 5 pour permettre aux balles projetées rabattues contre ladite cloison arrière 3 de tomber par gravité dans ledit caniveau de récupération 5.

Ainsi, avec cette configuration du dispositif de récupération 1 de balles selon l'invention, une fois tirées par les armes à feu des tireurs, les balles projetées sont, le cas échéant, tout d'abord freinées lors de la traversée de la cloison avant 2, elles sont ensuite déviées par les éléments déviateurs 4 puis la cloison arrière 3 jusque dans le déflecteur 9 où elles sont rabattues contre la cloison arrière 3, et enfin elles tombent par gravité le long de ladite cloison arrière 3 jusque dans le caniveau de récupération 5. On comprend bien que la configuration particulière du dispositif de récupération 1 de balles pour stands de tir selon l'invention avec son déflecteur 9 dont la section transversale est en forme générale de C de manière à rabattre contre la cloison arrière 3 les balles projetées déviées par cette dernière, permet de dissiper l'énergie cinétique et donc de réduire très rapidement la vitesse des balles projetées pour qu'elles puissent ensuite tomber uniquement par gravité dans le caniveau de récupération 5. En effet, les balles projetées percutent une première fois la cloison arrière 3 qui les dévie en direction du déflecteur 9, ce dernier déviant à son tour lesdites balles projetées pour qu'elles percutent une deuxième fois la cloison arrière 3 avec une vitesse très faible voire quasi nulle, afin d'éviter tout rebond intempestif desdites balles projetées et de leur permettre de tomber par gravité dans le caniveau de récupération 5.

On comprend bien qu'avec cette configuration la totalité des balles projetées sont facilement récupérer sans mise en œuvre de moyens techniques particuliers tels que des pelleteuses ou des camions. De même, le dispositif de récupération 1 de balles selon l'invention est pérenne car il ne faudra éventuellement remplacer que les éléments constitutifs de la cloison avant 2.

Le dispositif de récupération 1 de balles selon l'invention s'applique plus particulièrement aux stands de tir pour des tireurs sportifs et/ou professionnels utilisant des armes à feu, mais il peut également être utilisé pour le tir à l'arc ou à l'arbalète. Enfin, il va de soi que les exemples dispositif de récupération 1 conformes à l'invention qui viennent d'être décrits ne sont que des illustrations particulières, en aucun cas limitatives de l'invention qui est définée par les revendications ci-dessous.

## Revendications

1. Dispositif de récupération (1) de balles pour des stands de tir pour des tireurs sportifs et/ou professionnels utilisant des armes à feu, ledit dispositif de récupération (1) comprenant au moins selon le sens de déplacement des balles projetées :
- une cloison arrière (3) étant une plaque imperméable aux balles projetées comportant le long de son bord inférieur ou supérieur un déflecteur (9),
- une pluralité d'éléments déviateurs (4) disposés devant ladite cloison (3) conformés pour dévier les balles projetées en direction dudit déflecteur (9), et
- un caniveau de récupération (5) des balles projetées disposé au moins en partie sous l'ensemble cloison arrière (3) - éléments déviateurs (4),
**caractérisée en ce que** la section transversale dudit déflecteur (9) est en forme générale de C de manière à rabattre contre ladite cloison arrière (3) les balles projetées déviées par cette dernière.

2. Dispositif de récupération (1) selon la revendication 1 **caractérisé en ce qu'**il comporte une cloison avant (2) perméable aux balles projetées disposée devant les éléments déviateurs (4).

3. Dispositif de récupération (1) selon la revendication 2 **caractérisé en ce que** la cloison avant (2) s'étend sensiblement verticalement et comporte au moins une toile avant (6) tendue réalisée à partir d'un matériau non rigide et non fragile.

4. Dispositif de récupération (1) selon la revendication 3 **caractérisé en ce que** la cloison avant (2) comporte une toile arrière (7) semblable à la toile avant (6) et tendue sensiblement parallèlement à cette dernière du côté des éléments déviateurs (3), l'écartement entre les toiles avant et arrière (6,7) étant avantageusement réglable.

5. Dispositif de récupération (1) selon la revendication 4 **caractérisé en ce que** la cloison avant (2) comporte une couche amortissante (8) disposée entre les toiles avant et arrière (6,7).

6. Dispositif de récupération (1) selon l'une quelconque des revendications 1 à 5 **caractérisé en ce que** la cloison arrière (3) présente une inclinaison orientée vers le déflecteur (9), selon le sens de déplacement des balles projetées.

7. Dispositif de récupération (1) selon l'une quelconque des revendications 1 à 6 **caractérisé en ce que** les éléments déviateurs (4) sont des plaques disposées les unes au-dessus des autres et présentant une inclinaison orientée vers le déflecteur (9) de la cloison arrière (3), selon le sens de déplacement des balles projetées.

8. Dispositif de récupération (1) selon la revendication 7 **caractérisé en ce que** les éléments déviateurs (4) présentent une courbure orientée vers ledit déflecteur (9).

9. Dispositif de récupération (1) selon l'une quelconque des revendications 1 à 8 **caractérisé en ce que** le caniveau de récupération (5) est aménagé dans le sol S des stands de tirs.

10. Dispositif de récupération (1) selon l'une quelconque des revendications 1 à 9 **caractérisé en ce qu'**il comporte une plaque de guidage (10) rejoignant le bas de la cloison arrière (3) à l'intérieur du caniveau de récupération (5).

## Patentansprüche

1. Kugelsammelvorrichtung (1) für Schießstände für professionelle und/oder Sportschützen, die Feuerwaffen verwenden, wobei die Sammelvorrichtung (1) mindestens in Verlagerungsrichtung der ausgestoßenen Kugeln umfasst
- eine hintere Wand (3) als für die ausgestoßenen Kugeln undurchlässige Platte, die an ihrem unteren oder oberen Rand entlang einen Abweiser (9) aufweist,
- eine Vielzahl von Abweiserelementen (4), die vor der Wand (3) angeordnet sind, die ausgebildet sind, um die in Richtung des Abweisers (9) ausgestoßenen Kugeln umzulenken, und
- eine Sammelrinne (5) der ausgestoßenen Kugeln, die mindestens teilweise unter der Einheit hintere Wand (3) - Abweiserelemente (4) angeordnet ist,
**dadurch gekennzeichnet, dass** der Querschnitt des Abweisers (9) in allgemeiner C-Form derart ist, dass er die von der hinteren Wand (3) umgeleiteten ausgestoßenen Kugeln gegen diese zurücklenkt.

2. Sammelvorrichtung (1) nach Anspruch 1, **dadurch gekennzeichnet, dass** sie eine für die ausgestoßenen Kugeln durchlässige vordere Wand (2) aufweist, die vor den Abweiserelementen (4) angeordnet ist.

3. Sammelvorrichtung (1) nach Anspruch 2, **dadurch gekennzeichnet, dass** sich die vordere Wand (2) etwa vertikal erstreckt und mindestens ein gespanntes vorderes Segel (6) aufweist, die aus einem nicht starren und nicht empfindlichen Material hergestellt ist.

4. Sammelvorrichtung (1) nach Anspruch 3, **dadurch gekennzeichnet, dass** die vordere Wand (2) ein hinteres Segel (7) aufweist, das dem vorderen Segel (6) ähnelt und etwa parallel zu diesem auf der Seite der Abweiserelemente (3) gespannt ist, wobei der Abstand zwischen dem vorderen und hinteren Segel (6, 7) in vorteilhafter Weise einstellbar ist.

5. Sammelvorrichtung (1) nach Anspruch 4, **dadurch gekennzeichnet, dass** die vordere Wand (2) eine dämpfende Schicht (8) aufweist, die zwischen dem vorderen und hinteren Segel (6, 7) angeordnet ist.

6. Sammelvorrichtung (1) nach einem der Ansprüche 1 bis 5, **dadurch gekennzeichnet, dass** die hintere Wand (3) eine Neigung aufweist, die gemäß der Verlagerungsrichtung der ausgestoßenen Kugeln zum Abweiser (9) ausgerichtet ist.

7. Sammelvorrichtung (1) nach einem der Ansprüche 1 bis 6, **dadurch gekennzeichnet, dass** die Abweiserelemente (4) übereinander angeordnete Platten sind und eine Neigung aufweisen, die gemäß der Verlagerungsrichtung der ausgestoßenen Kugeln der hinteren Wand (3) zum Abweiser (9) ausgerichtet ist.

8. Sammelvorrichtung (1) nach Anspruch 7, **dadurch gekennzeichnet, dass** die Abweiserelemente (4) eine Krümmung aufweisen, die zum Abweiser (9) ausgerichtet ist.

9. Sammelvorrichtung (1) nach einem der Ansprüche 1 bis 8, **dadurch gekennzeichnet, dass** die Sammelrinne (5) im Boden S der Schießstände einrichtet ist.

10. Sammelvorrichtung (1) nach einem der Ansprüche 1 bis 9, **dadurch gekennzeichnet, dass** sie eine Führungsplatte (10) aufweist, die den unteren Teil der hinteren Wand (3) im Inneren der Sammelrinne (5) erreicht.

## Claims

1. Bullet recovery device (1) for firing stands for sports and/or professional shooters using firearms, said recovery device (1) comprising at least according to the direction of displacement of the projected bullets:
- a rear partition (3) being a plate impermeable to the projected bullets including along the lower or upper edge thereof a deflector (9),
- a plurality of deviating elements (4) disposed in front of said partition (3) shaped to deviate the bullets projected in the direction of said deflector (9), and
- a recovery gutter (5) of the projected bullets disposed at least partially under the rear partition (3)
- deviating elements (4) assembly,
**characterised in that** the cross section of said deflector (9) has a general C-shape in such a way as to turn down against said rear partition (3) the projected bullets deviated by the latter.

2. Recovery device (1) according to claim 1 **characterised in that** it includes a front partition (2) permeable to the projected bullets disposed in front of the deviating elements (4).

3. Recovery device (1) according to claim 2 **characterised in that** the front partition (2) extends substantially vertically and includes at least one front stretched canvas (6) made from a non-rigid and non-fragile material.

4. Recovery device (1) according to claim 3 **characterised in that** the front partition (2) includes a rear canvas (7) similar to the front canvas (6) and stretched substantially parallel to the latter on the deviating elements (3) side, the spacing between the front and rear canvasses (6, 7) being advantageously adjustable.

5. Recovery device (1) according to claim 4 **characterised in that** the front partition (2) includes a damping layer (8) disposed between the front and rear canvasses (6, 7).

6. Recovery device (1) according to any of claims 1 to 5 **characterised in that** the rear partition (3) has an inclination oriented towards the deflector (9), according to the direction of displacement of the projected bullets.

7. Recovery device (1) according to any of claims 1 to 6 **characterised in that** the deviating elements (4) are plates disposed one above the other and having an inclination oriented towards the deflector (9) of the rear partition (3), according to the direction of displacement of the projected bullets.

8. Recovery device (1) according to claim 7 **characterised in that** the deviating elements (4) have a curvature oriented towards said deflector (9).

9. Recovery device (1) according to any of claims 1 to 8 **characterised in that** the recovery gutter (5) is arranged in the floor S of the firing stands.

10. Recovery device (1) according to any of claims 1 to 9 **characterised in that** it includes a guide plate (10) joining the bottom of the rear partition (3) inside the recovery gutter (5).
